# EUROPÄISCHE PATENTSCHRIFT

(11) **EP 0 237 628 B1**
(45) Veröffentlichungstag und Bekanntmachung des Hinweises auf die Patenterteilung: **08.05.1991**
(21) Anmeldenummer: 86116106.5
(22) Anmeldetag: 20.11.1986
(51) Int. Cl.: G07F 11/24, G07F 11/10

(54) **Ausgabeeinrichtung an Warenschächten eines Selbstverkäufers**
Dispensing device at the article stacks of a vending machine
Dispositif de distribution de marchandises empilées dans une machine automatique de vente

(30) Priorität: 18.03.1986 DE 3608942
(43) Veröffentlichungstag der Anmeldung: 23.09.1987
(73) Patentinhaber: Sielaff GmbH & Co. Automatenbau Herrieden, D-8801 Herrieden (DE)
(72) Erfinder: Mehlan, Bernd, D-8808 Herrieden (DE); Stiefel, Erich, D-8814 Lichtenau (DE); Lechner, Klaus, D-8808 Herrieden (DE); Bayer, Josef, D-8808 Herrieden (DE)
(74) Vertreter: Gaiser, Hartmut, Dipl.-Ing.

(56) Entgegenhaltungen:
- GB-A- 849 441
- US-A- 2 435 526
- US-A- 3 158 289
- US-A- 3 165 231

## Beschreibung

Die Erfindung betrifft eine Ausgabeeinrichtung an Warenschächten eines Selbstverkäufers, insbesondere für Flaschen oder Dosen, wobei an den unteren Enden der Warenschächte Ausgabeglieder mit Sperrfläche und Stützfläche angeordnet sind und ein gemeinsames Ausgabeglied einem Schachtpaar zugeordnet ist, dessen Schächte nebeneinander stehen, und beim Verschwenken der Sperrfläche eine Ware auf die Stützfläche gelangt und diese Ware die Stützfläche bei der Bewegung in die Ruhestellung zu einem Ausgabefach hin verläßt und in der Ruhestellung des Ausgabegliedes der rechte und der linke Schacht gesperrt sind und beim Verschwenken des Ausgabegliedes nach rechts oder links der linke bzw. rechte Schacht gesperrt bleibt, so daß eine Ware des einen oder des anderen Schachtes auf die Stützfläche gelangt und diese Ware vor Erreichen der Ruhestellung die Stützfläche zum Ausgabefach hin verläßt.

Eine derartige Ausgabeeinrichtung ist in der US-A-3 165 231 beschrieben. Dort schwenkt das Ausgabeglied wechselweise von einer ersten Ruhestellung in eine zweite Ruhestellung. Bei aufeinanderfolgenden Entnahmevorgängen gelangen dabei abwechselnd Waren aus dem rechten Schacht und dem linken Schacht zur Ausgabe. Die Ausgabeeinrichtung der US-A-3 165 231 ist somit nur für den Fall geeignet, in dem in den beiden Warenschächten die gleiche Warensorte bereitgestellt ist.

In der DE-OS 25 10 500 ist eine Ausgabeeinrichtung beschrieben, bei der für jeden Warenschacht ein eigenes Ausgabeglied vorgesehen ist. Zur Erhöhung der Kapazität sind in jedem Warenschacht zwei Reihen von Waren gegeneinander versetzt untergebracht, die erst vor dem Ausgabeglied zusammengeführt werden. Es ist bei einem solchen Selbstverkäufer nicht möglich, nachträglich die Anzahl der breitgestellten Warensorten zu erhöhen.

Bei der DE-OS 25 10 500 weist das Ausgabeglied zwei Querstäbe auf, die über einen Exzenter von einem Elektromotor so angetrieben werden, daß jeweils eine Flasche oder Dose zum Ausgabefach gelangt. Da das Ausgabeglied gegen das Gewicht dar Säule der Waren bewegt werden muß, ist der Motor entsprechend stark auszulegen. Er ist so angeordnet, daß er im Selbstverkäufer einen Teil der Bautiefe beansprucht. Die Bautiefe ist damit für die bereitzuhaltenden Waren beschränkt.

In der DE-PS 29 16 694 ist ebenfalls eine Ausgabeeinrichtung der eingangs genannten Art beschrieben. Auch hier ist jedem Warenschacht ein eigenes Ausgabeglied zugeordnet. Das Ausgabeglied wird wechselweise nach rechts und nach links bewegt. Es müssen so viel Warenschächte bzw. Ausgabeglieder vorgesehen sein, wie Sorten zur Ausgabe vorgesehen sind.

Nach der DE-PS 29 16 694 läßt sich der Schacht so auslegen, daß ein Leitblech ihn in seiner vorderen Hälfte zur einen Seite und in seiner hinteren Hälfte zur anderen Seite hin verengt. Es ist damit möglich, kürzere Waren zu stapeln, wobei abwechselnd eine Ware des hinteren und des vorderen Stapels ausgegeben wird.

Aufgabe der Erfindung ist es, eine Ausgabeeinrichtung der eingangs genannten Art vorzuschlagen, bei der bei kompaktem Aufbau eine Variabilität zwischen zwei verschiedenen Sorten pro Schachtpaar und hoher Kapazität einer Sorte im Schachtpaar besteht.

Erfindungsgemäß ist obige Aufgabe bei einer Ausgabeeinrichtung der eingangs genannten Art dadurch gelöst, daß das Ausgabeglied aus seiner einzigen Ruhestellung wahlweise nach rechts oder links verschwenkbar ist und daß die Warenstapel in der Ruhestellung des Ausgabegliedes im Warenschacht von der Sperrfläche so gehalten sind, daß keine Ware zur Stützfläche gelangt.

In dieser einzigen Ruhestellung sperrt das Ausgabeglied mit seiner Sperrfläche beide Schächte. Erst beim Verschenken des Ausgabeglieds gelangt eine Ware auf die Stützfläche und verläßt diese dann, bevor die Ruhestellung wieder erreicht ist.

Bei der beschriebenen Ausgabeeinrichtung genügt ein Ausgabeglied für zwei Warenschächte. In den beiden Schächten sind zwei unterschiedliche Sorten stapelbar. Je nach der Drehrichtung rechts oder links wird eine Ware der einen oder anderen Sorte ausgegeben.

Mit der beschriebenen Ausgabeeinrichtung ist eine bauliche Vereinfachung und insbesondere auch eine Raumeinsparung erreicht. Insbesondere ist es möglich, einen Elektromotor zum Antrieb des Ausgabegliedes unter diesem anzuordnen, so daß der Motor die für die Warenstapel ausnutzbare Bautiefe nicht herabsetzt. Günstig ist auch, daß das Ausgabeglied die Warenstapel nicht anheben muß. Das Gewicht des Warenstapels wirkt in Drehrichtung des Motors, wenn eine Ware auf die Stützfläche g elangt oder diese verläßt.

Die Warenschächte müssen nicht vertikal stehen. Sie können auch geneigt sein. Der auf die Schachtwände von den Waren ausgeübte Querdruck ist durch die Ausgabeeinrichtung nicht erhöht.

Eine bevorzugte Ausgestaltung der Erfindung besteht darin, daß in der Ruhestellung die Sperrfläche des Ausgabegliedes mit ihrer rechten Hälfte den rechten Schacht und mit ihrer linken Hälfte den linken Schacht absperrt, daß beim Verschwenken nach rechts die linke Hälfte der Sperrfläche den rechten Schacht gesperrt hält und eine Ware des linken Schachts auf die Stützfläche gelangt, wobei diese Ware die Stützfläche beim Zurückgehen in die Ruhestellung zum Ausgabefach hin verläßt, und daß beim Verschwenken nach links die rechte Hälfte der Sperrfläche den linken Schacht gesperrt hält und eine Ware des rechten Schachts auf die Stützfläche gelangt, wobei diese Ware die Stützfläche beim Zurückschwenken in die Ruhestellung zum Ausgabefach hin verläßt.

Es sind zwei Betriebsarten des Ausgabegliedes möglich.

Entweder wird das Ausgabeglied bei jedem Ausgabevorgang abwechselnd nach rechts und nach links bewegt, oder das Ausgabeglied wird bei jedem Ausgabevorgang wahlweise nach rechts oder nach links bewegt. Im ersten Fall enthalten beide Warenschächte des Schachtpaares die gleich Warensorte. Im zweitgenannten Fall sind in den beiden Warenschächten des Schachtpaares unterschiedliche Sorten untergebracht. Mit nur einem Ausgabeglied läßt sich dabei die Warenausgabe aus zwei Warenschächten steuern, wobei entweder die Gesamtkapazität des Schachtpaares für eine Warensorte ausgenutzt oder auf zwei Warensorten aufgeteilt wird. Für die Umstellung von einer Möglichkeit auf die andere Möglichkeit brauchen weder die Schächte noch das Ausgabeglied umgebaut zu werden.

Eine besonders warenschonende und geräuscharme Ausgestaltung zeichnet sich dadurch aus, daß das Ausgabeglied einen eine weitere Sperrfläche bildenden, relativ zum Ausgabeglied schwenkbaren Schirm aufweist, daß in der Ruhestellung der Schirm den rechten und den linken Schacht absperrt, daß beim Drehen des Ausgabegliedes im einen Drehsinne der Schirm in Gegenrichtung schwenkt und den einen Schacht gesperrt hält und die Sperrfläche des Ausgabegliedes den anderen Schacht sperrt, bis eine Ware dieses Schachts auf die Stützfläche gelangt, und beim Weiterdrehen diese Ware die Stützfläche zum Ausgabefach hin verläßt und das Ausgabeglied und der Schirm in die Ruhestellung gehen.

Bei dieser Ausgestaltung ist erreicht, daß die Ware auch nicht über kleine Höhen auf die Stützfläche bzw. die Sperrfläche frei fällt, so daß die Ware nicht beschädigt wird und der Ausgabevorgang geräuscharm erfolgt.

Weitere vorteilhafte Ausgestaltungen der Erfindung ergeben sich aus der folgenden Beschreibung eines Ausführungsbeispiels. In der Zeichnung zeigen:
Figur 1 ein Schachtpaar eines Selbstverkäufers mit einem Ausgabeglied, schematisch,
Figur 2 ein Ausführungsbeispiel eines Antriebs des Ausgabegliedes,
Figur 3 ein weiteres Ausführungsbeispiel in Ruhestellung,
Figur 4 das Ausführungsbeispiel nach Fig.3 in Ubernahmestellung,
Figur 5 das Ausführungsbeispiel nach Fig.3 kurz vor der Ausgabe,
Figur 6 ein drittes Ausführungsbeispiel mit Ausgabeglied und einem Schirm in Explosionsdarstellung,
Figur 7 eine Ansicht einer Steuerkurve des Schirms,
Figur 8 eine schematische Ansicht des Ausführungsbeispiels nach Figur 6 in Ruhestellung,
Figur 9 eine Zwischenstellung, bei der das Ausgabeglied eine rechte Ware und der Schirm eine linke Ware hält,
Figur 10 eine Stellung, in der eine rechte Ware auf die Stützfläche des Ausgabegliedes gelangt ist und der Schirm die linke Ware hält und
Figur 11 die Stellung, aus der die rechte Ware die Stürzfläche zum Ausgabefach hin verläßt.

In einem nicht näher dargestellten Gehäuse eines Selbstverkäufers sind mehrere Ausgabeeinrichtungen(1) nebeneinander angeordnet. Jede Ausgabeeinrichtung(1) weist ein Schachtpaar, bestehend aus zwei Schächten(2,3) auf, die durch eine Zwischenwand(4) getrennt und von Schachtwänden(2ʹ,3ʹ) begrenzt sind. Die Tiefe der Schächte (2,3) - senkrecht zur Zeichnungsebene - erstreckt sich in Richtung der Bautiefe des Selbstverkäufers. Die Schächte(2,3) sind zur Aufnahme von Flaschen oder Dosen(F1,F2) vorgesehen.

Unter den beiden Schächten(2,3) ist ein diesen gemeinsames Ausgabeglied(5) um eine Drehachse(6) schwenkbar gelagert. Die Drehachse(6) liegt dabei in der Fluchtlinie der Zwischenwand(4). Das Ausgabeglied(5) und dessen Antrieb liegen unterhalb des Schachtpaars(2,3) und beanspruchen unter einem daneben angeordneten weiteren Schachtpaar keinen Raum, so daß im Selbstverkäufer die Schachtpaare dicht nebeneinander angeordnet werden können.

Das Ausgabeglied(5) weist eine Sperrfläche(7) auf, die sich in einem Radius(R) um die Drehachse(6) erstreckt. Der Radius(R) ist kleiner als die Breite eines der Schächte(2,3). Die Bogenlänge der Sperrfläche(7) ist so bemessen, daß sie in der Ruhestellung (vgl. Figur 1) mit ihrer linken Hälfte die Flaschen oder Dosen des linken Schachtes(2) am Ausrutschen hindert und entsprechend mit ihrer rechten Hälfte die Flaschen oder Dosen des rechten Schachtes(3) am Ausrutschen hindert. Die jeweils unterste Flasche oder Dose(F1,F2) der Schächte (2,3) steht also auf der rechten bzw. linken Hälfte der Sperrfläche(7) auf.

Beidseitig schließen sich an die Sperrfläche(7) Stützflächen(8,9) an. Diese sind so bemessen, daß bei einer Verschwenkung des Ausgabegliedes(5) aus der Ruhestellung die jeweils unterste Flasche oder Dose aus dem Schacht(2 bzw. 3) auf dem der Sperrfläche(7) abgewandten Flächenteil(8ʹ bzw. 9ʹ) der Stützfläche(8 bzw. 9) sicher aufliegt und die darüberstehenden Flaschen oder Dosen stützt. Die Stützflächen(8,9) sind weiterhin so bemessen, daß beim Zurückgehen des Ausgabegliedes(5) in die Ruhestellung die Sperrfläche(7) unter die nächste Flasche oder Dose greift, bevor die unterste Flasche oder Dose die Stützfläche(8 bzw. 9) zu einem nicht näher dargestellten Ausgabefach des Selbstverkäufers hin verläßt. Es ist dabei vermieden, daß die Sperrfläche(7), wenn sie sich unter einem Stapel von Waren oder Dosen bewegt, diesen anheben muß.

Die Funktionsweise der beschriebenen Einrichtung nach Figur 1 ist etwa folgende:

Soll eine Flasche oder Dose(F1) des linken Schachtes(2) ausgegeben werden, dann wird das Ausgabeglied(5) in Richtung des Pfeiles(r) nach rechts um die Drehachse(6) bewegt, bis das Ausgabeglied(5) etwa die in Figur 1 strichliert dargestellte Stellung einnimmt. Dabei hat sich die Sperrfläche(7) unter der untersten Flasche oder Dose(F2) des rechten Schachtes(3) verschoben, bis auch ihre linke Hälfte im rechten Schacht(3) steht. Im linken Schacht(2) gelangt dadurch die unterste Flasche oder Dose(F1) auf die Stützfläche(8), wobei die übrigen Flaschen oder Dosen mitrücken. Sofort anschließend erfolgt eine Bewegungsumkehr, so daß die Sperrfläche(7) nun entgegen der Richtung des Pfeiles(r) unter die nächste Flasche oder Dose des Schachtes(2) gelangt und damit diese und die darüberstehenden Flaschen oder Dosen abstützt. Die auf der Stützfläche(8) aufliegende Flasche oder Dose rollt gleichzeitig von der Stützfläche(8) ab. In der Ruhestellung bleibt das Ausgabeglied(5) stehen.

Soll eine Flasche bzw. Dose(F2) aus dem rechten Schacht(3) ausgegeben werden, dann wird das Ausgabeglied(5) in Richtung des Pfeiles(l) verschwenkt. Dabei gelangt die rechte Hälfte der Sperrfläche(7) unter die Flaschen oder Dosen(F1) des linken Schachts(2) und im rechten Schacht(3) rutscht die unterste Flasche bzw. Dose auf die Stützfläche(9). Nach Bewegungsumkehr wird diese ausgegeben.

Ersichtlich erfolgt eine Warenausgabe abwechselnd oder wahlweise aus dem Schacht(2) oder (3), je nachdem, ob das Ausgabeglied(5) abwechselnd nach links und r echts, oder wahlweise nach links oder rechts aus der Ruhestellung bewegt wird.

Durch die Anordnung des Ausgabegliedes(5) unten zwischen den senkrechten Schächten(2 und 3) und die Gestaltung deren Stützflächen(8 und 9) als zueinander konvexe Schalen, entsteht unterhalb des Ausgabegliedes(5) ein Raum(10), der für das Abrollen der Flaschen oder Dosen von den Stützflächen(8 bzw. 9) nicht benötigt wird. In diesem Raum(10) läßt sich ein Elektromotor(11) (vgl. Figur 2) für den Antrieb des Ausgabegliedes(5) anordnen. Dieser beansprucht damit keine Bautiefe des Selbstverkäufers, so daß die Bautiefe für die Flaschen oder Dosen zur Verfügung steht. Der Motor(11) beansprucht auch keinen Raum zwischen den Schächten, die möglichst dicht nebeneinander angeordnet werden sollen, um die Aufnahmekapazität des Selbstverkäufers für Waren bzw. unterschiedliche Warensorten im Hinblick auf bestimmte Außenabmessungen möglichst groß auszulegen.

Nach Figur 2 ist am Ausgabeglied(5) ein Exzenterhebel(12) angelenkt. Dieser greift an einer Scheibe(13) an, welche vom Motor(11) antreibbar ist. Wird beispielsweise vom Elektromotor(11) die Scheibe(13) in Richtung des Pfeiles(S) ausgehend von der in Figur 2 dargestellten Ruhestellung gedreht, dann verschwenkt das Ausgabeglied(5) in Richtung des Pfeiles(l). Wird bei einer Drehung der Scheibe(13) in Richtung des Pfeiles(S) der Exzenterhebel(12) über seinen Totpunkt hinweg bewegt, dann kehrt die Bewegung des Ausgabeglieds(5) um. Der Elektromotor(11) bleibt stehen, wenn die Scheibe(13) in die Stellung(Sʹ) gelangt. Es ist dann eine Ware aus dem rechten Schacht(3) ausgegeben. Wird aus der Stellung(Sʹ) die Scheibe(13) in Richtung des Pfeiles(T) entgegen der Richtung zum Pfeil(S) bewegt, dann erfolgt wiederum eine Warenausgabe aus dem rechten Schacht(3). Wird dagegen die Scheibe(13) aus der Stellung(Sʹ) in Richtung des Pfeiles(U) bis zur Stellung(Uʹ) bewegt, dann erfolgt eine Warenausgabe aus dem linken Warenschacht(2). Zur Steuerung der Drehrichtung des Elektromotors(11) kann an der Scheibe(13) eine Schaltnase(14) bzw. Schaltnut(15) vorgesehen sein.

Beim Ausführungsbeispiel nach den Figuren 3 bis 5 weist das Ausgabeglied(5) nur eine Stützfläche(16) auf. Wie im Ausführungsbeispiel nach Figur 1 verläuft die Stützfläche(16) am Ausgabeglied(5) konkav, wogegen die Sperrfläche(7) konvex verläuft. Der Radius der Stützfläche(16) entspricht etwa dem einer Flasche oder Dose(F1,F2). Beidseitig der Stützfläche(16) sind Abplattungen(17) vorgesehen.

An der Drehachse(6) sitzt ein Zahnrad(18), in das ein Abtriebsritzel(19) des Motors(11) eingreift. Der Motor(11) liegt unter dem Ausgabeglied(5) unter einer Abdeckhaube(20).

Die Funktionsweise der Ausgabeeinrichtung nach den Figuren 3 bis 5 ist etwa folgende:

In Figur 3 ist das Ausgabeglied(5) in seiner Ruhestellung dargestellt. Die Sperrfläche(7) sperrt die Schächte(2,3) ab.

Mittels des Motors(11) ist das Ausgabeglied(5) über das Abtriebsritzel(19) und das Zahnrad(18) wechselweise nach rechts oder nach links zu drehen. Wird ausgehend von der Ruhestellung das Ausgabeglied(5) in Richtung des Pfeiles(r) um etwa 120° gedreht, dann gelangt das Ausgabeglied(5) in die in Figur 4 dargestellte Übernahmestellung. In dieser Stellung sperrt die Sperrfläche(7) nach wie vor den rechten Schacht(3). Eine Flasche oder Dose(F) aus dem linken Schacht(2) gelangt auf die Stützfläche(16). Danach erfolgt, beispielsweise gesteuert durch einen Sensor, eine Drehrichtungsumkehr, so daß das Ausgabeglied(5) in Richtung des Pfeiles(l) zurückdreht (vgl. Figur 5). Es gelangt dann die auf der Stützfläche(16) liegende Flasche oder Dose zur Ausgabe und die Sperrfläche(7) sperrt auch den linken Schacht(2) wieder. Das Ausgabeglied(5) steht danach in Ruhestellung.

Soll aus dem Schacht(3) eine Flasche oder Dose entnommen werden, dann wird das Ausgabeglied(5) aus der Ruhestellung in Richtung des Pfeiles(l) bis zum Umkehrpunkt und anschließend in die Ruhestellung zurückgedreht.

In die Schächte(2,3) sind Stege(21,22) außenseitig eingesetzt. Diese schaffen eine gewünschte Anlagestelle der jeweils untersten Flasche oder Dose an dem Ausgabeglied(5). Liegt eine Flasche oder Dose auf der Stützfläche(16), dann ist sie vom Steg(21 bzw. 22) frei, so daß sie leicht zum Ausgabefach gelangen kann.

Beim Ausführungsbeispiel nach den Figuren 3 bis 5 ist der Aufbau noch kompakter als beim Ausführungsbeispiel nach den Figuren 1 und 2. Insbesondere ist eine geringe Bauhöhe der Ausgabeeinrichtung erreicht. Dadurch erhöht sich die Warenaufnahmekapazität des Selbstverkäufers.

Das Ausgabeglied(5) kann auch einem Schachtpaar zugeordnet werden, in dem vier Warenstapel untergebracht sind. Der Schacht(2) ist dann so ausgelegt, daß er einen vorderen Warenstapel nach rechts und einen hinteren Warenstapel nach links lenkt, wie dies an sich bekannt ist. Der Schacht(3) ist dann ebenso ausgelegt.

Beim Ausführungsbeispiel nach den Figuren 6 bis 11 ist zusätzlich zum Ausgabeglied(5) ein Schirm(23) vorgesehen. Dieser ist über Laschen(24 und 25) an der Drehachse(6) des Ausgabegliedes(5) schwenkbar gelagert. Der Schirm(23) weist teilzylindrische Gestalt auf. Sein Radius ist nur geringfügig größer als der der Sperrfläche(7) (vgl. Figur 8 bis 11), so daß sich der Schirm(23) ohne die Sperrfläche(7) zu berühren diese gegenüber verschwenken läßt. Randkanten(26 und 27) des Schirmes(23) sind abgeschrägt, damit sich ein flacher Übergang zwischen der Sperrfläche(7) und dem Schirm(23) ergibt.

Das Ausgabeglied(5) ist zwischen zwei Trägern(28 und 29) gelagert. In das Zahnrad(18) greift das Ritzel(19) des Motors ein. Unterhalb des Ritzels(19) ist am Träger(28) ein Lagerzapfen(30) für einen Kurvenexzenter(31) vorgesehen.

Am Schirm(23) ist an einer Zunge(32) ein Antriebsstift(33) angeordnet, der einen teilkreisförmigen Schlitz(34) des Trägers(28) durchgreift. Der Kurvenexzenter(31) weist ein Lagenloch(35) auf, in das der Antriebsstift(33) eingreift.

Zum Antrieb des Kurvenexzenters(31) ist an dem Zahnrad(18) ein exzentrischer Bolzen(36) angeordnet. Dieser greift in eine vertiefte Kurve(37) des Kurvenexzenters(31).

Die Kurve(37) weist für den Antrieb des Exzenters bei Drehung des Zahnrades(18) im Uhrzeigersinn(r) ein Ruhestellungs-Kurvenstück(38), ein Verstell-Kurvenstück(39), ein Verweil-Kurvenstück(40) und ein Rückstell-Kurvenstück(41) auf. Ein entsprechendes Verstell-Kurvenstück(42), Verweil-Kurvenstück(43) und Rückstell-Kurvenstück(44) ist für den Antrieb des Kurvenexzenters(31) bei einer Drehung des Zahnrades(18) entgegen dem Uhrzeigersinn(l) vorgesehen.

Am Kurvenexzenter(31) sind zwei Weichenzungen(45 und 46) schwenkbar gelagert. Die Weichenzunge(45) verhindert, daß dann, wenn der Bolzen(36) im Uhrzeigersinn dreht, er in das Rückstell-Kurvenstück(44) gelangt. Er gleitet also im Verstell-Kurvenstück(39) entlang. Die Weichenzunge(45) gestattet jedoch ein Eintreten des Bolzens(36) aus dem Rückstell-Kurvenstück(44) in das Ruhestellungs-Kurvenstück(38), wenn der Bolzen entgegen dem Uhrzeigersinn gedreht wird. Entsprechendes gilt für die Weichenzunge(46). Sie verhindert, daß beim Drehen des Bolzens(36) entgegen dem Uhrzeigersinn der Bolzen in das Rückstell-Kurvenstück(41) gelangt.

Mittels des Kurvenexzenters(31) wird der Schirm(23) vom Zahnrad(18) angetrieben. In der Ruhestellung (Figur 6 und 8) liegt der Bolzen(36) im Ruhestellungs-Kurvenstück(38). Wird das Zahnrad(18) und damit das Ausgabeglied(5) im Uhrzeigersinn um 360° gedreht, dann wandert der Bolzen zunächst im Verstell-Kurvenstück(39), so daß der Schirm(23) nach links verschwenkt wird. Während der Bolzen(36) im Verweil- Kurvenstück(40) wandert, bleibt der Schirm(23) stehen (vgl. Figur 9 und 10). Wandert danach der Bolzen(36) im Rückstell-Kurvenstück(41), dann schwenkt der Schirm(23) im Uhrzeigersinn zurück (vgl. Figur 11), bis er dann wieder in die Ruhestellung gelangt. Beim Antrieb des Zahnrades(18) entgegen dem Uhrzeigersinn wird der Schirm(23) entsprechend umgekehrt verschwenkt.

In der in Figur 8 gezeigten Ruhestellung liegen die Flaschen(F1 und F2) beider Schächte(2 und 3) auf dem Schirm(23) auf. Die Schächte(2 und 3) sind sicher abgeschlossen, so daß durch unerlaubte Manipulationen keine Waren zum Ausfallen gebracht werden können.

Dreht sich das Ausgabeglied(5) im Uhrzeigersinn(r), dann verschwenkt der Schirm(23) nach links, so daß er nur noch die Ware(F1) des linken Schachts(2) stützt. In dieser Stellung bleibt der Schirm(23) zunächst stehen. Die Ware(F2) des rechten Schachts(3) ist jetzt von der Sperrfläche(7) des Ausgabeglieds(5) gehalten (vgl. Figur 9).

Dreht das Ausgabeglied(5) in die in Figur 10 gezeigte Stellung weiter, dann gelangt die Ware(F2) des rechten Schachts(3) auf die Stützfläche(16) des Ausgabeglieds(5). Besonders günstig dabei ist, daß bei dieser Bewegung die Ware(F2) nachdem sie von der Sperrfläche(17) verlassen ist, sofort von der Stützfläche(16) gestützt ist, so daß die Ware also nicht - auch nicht um eine kleine Strecke - frei auf die Stützfläche(16) fällt. Dadurch ist einerseits die Geräuschentwicklung am Ausgabevorgang reduziert. Andererseits ist die Gefahr einer Beschädigung der Ware herabgesetzt. Geräuschentwicklung und Beschädigungsgefahr wären insbesondere in den Fällen groß, in denen der auf der Ware(F2) lastende Warenstapel hoch ist.

Beim Weiterdrehen des Antriebsgliedes(5) aus der in Figur 10 dargestellten Stellung in die Stellung nach Figur 11 wird die Ware(F2) nach unten mitgenommen, wobei sie sich zunächst noch an der Seitenwand(3ʹ) des Schachts(3) abstützt. Die auf ihr lastenden Waren senken sich mit ab. Im Zuge der Bewegung wird dann der Schirm(23) nach rechts geschwenkt (vgl. Figur 11). Er gelangt dabei unter die Ware(F4), ohne die Ware(F1) freizugeben. Die Ware(F4) setzt sich auf dem Schirm(23) ab. Die Ware(F4) fällt also nicht auf den Schirm(23), womit ebenfalls die genannten Vorteile der Geräuschminderung und Schonung der Ware verbunden sind.

Beim Weiterdrehen verläßt dann die Ware(F2) die Stützfläche(16) und gelangt zum Ausgabefach. Das Ausgabeglied(5) und der Schirm(23) drehen weiter bis wieder die Ruhestellung (Figur 8) erreicht ist.

Beim Ausführungsbeispiel nach den Figuren 6 bis 11 ist also durch eine Umdrehung um 360° im Uhrzeigersinn eine Ware aus dem rechten Schacht(3) auszugeben. Entsprechend ist bei einer Umdrehung um 360° entgegen dem Uhrzeigersinn eine Ware aus dem linken Schacht(2) auszugeben. Eine Umdrehung um 360° - ohne Bewegungsumkehr - vorzusehen ist günstig, da sich diese leicht steuern läßt.

Sollen Flaschen besonders großer Durchmesser ausgegeben werden, dann wird die Zwischenwand(4) entfernt. Die Flaschen - gleicher Sorte - liegen dann in gegeneinander versetzten Stapelreihen aufeinander. Auch in diesem Fall wird durch die Ausführungsbeispiele nach der Fig. 3 oder der Fig. 6 bei einer Umdrehung um 360° eine stoßfreie - weiche - Ausgabe dieser großen Flaschen erreicht. Mit der Einrichtung lassen sich also Dosen oder Flaschen der unterschiedlichsten Durchmesser sicher und störungsfrei ausgeben.

## Patentansprüche

1. Ausgabeeinrichtung an Warenschächten eines Selbstverkäufers, insbesondere für Flaschen oder Dosen, wobei an den unteren Enden der Warenschächte Ausgabeglieder mit Sperrfläche und Stützfläche angeordnet sind und ein gemeinsames Ausgabeglied (5) einem Schachtpaar (2,3) zugeordnet ist, dessen Schächte (2,3) nebeneinander stehen und beim Verschwenken der Sperrfläche (7) eine Ware auf die Stützfläche (8,9,16) gelangt und diese Ware die Stützfläche(8,9;16) bei der Bewegung in die Ruhestellung zu einem Ausgabefach hin verläßt und in der Ruhestellung des Ausgabegliedes (5) der rechte und der linke Schacht (2,3) gesperrt sind und beim Verschwenken des Ausgabegliedes (5) nach rechts oder links der linke bzw. rechte Schacht (2,3) gesperrt bleibt, so daß eine Ware des einen oder des anderen Schachts (2,3) auf die Stützfläche (8,9;16) gelangt und diese Ware vor Erreichen der Ruhestellung die Stützfläche (8,9;16) zum Ausgabefach hin verläßt, dadurch gekennzeichnet, daß das Ausgabeglied (5) aus seiner einzigen Ruhestellung wahlweise nach rechts oder links verschwenkbar ist und daß die Warenstapel in der Ruhestellung des Ausgabegliedes (5) im Schacht (2,3) von der Sperrfläche (7) so gehalten sind, daß keine Ware zur Stützfläche (8,9;16) gelangt.

2. Ausgabeeinrichtung nach Anspruch 1, dadurch gekennzeichnet, daß die Drehachse(6) des Ausgabeglieds(5) unter der die beiden Schächte(2,3) trennenden Zwischenwand(4) verläuft.

3. Ausgabeeinrichtung nach Anspruch 1 oder 2, dadurch gekennzeichnet, daß die Sperrfläche(7) auf einem Kreis um die Drehachse(6) des Ausgabegliedes(5) verläuft.

4. Ausgabeeinrichtung nach einem der vorhergehenden Ansprüche, dadurch gekennzeichnet, daß am Ausgabeglied(5) beidseitig der Sperrfläche(7) je eine Stützfläche(8,9) vorgesehen ist.

5. Ausgabeeinrichtung nach einem der vorhergehenden Ansprüche 1-3, dadurch gekennzeichnet, daß am Ausgabeglied(5) gegenüber der Sperrfläche(7) eine Stützfläche(16) ausgebildet ist.

6. Ausgabeeinrichtung nach einem der vorhergehenden Ansprüche, dadurch gekennzeichnet, daß die Sperrfläche(7) am Ausgabeglied(5) konvex und die Stützfläche(8,9,16) konkav ausgebildet ist.

7. Ausgabeeinrichtung nach einem der vorhergehenden Ansprüche, dadurch gekennzeichnet, daß in der Ruhestellung die Sperrfläche(7) mit ihrer rechten Hälfte den rechten Schacht(3) und mit ihrer linken Hälfte den linken Schacht(2) absperrt, daß beim Verschwenken nach rechts die linke Hälfte der Sperrfläche(7) den rechten Schacht(3) gesperrt hält und eine Ware des linken Schachts(2) auf die Stützfläche(8,16) gelangt, wobei diese Ware die Stützfläche(8,16) beim Zurückgehen in die Ruhestellung zum Ausgabefach hin verläßt, und daß beim Verschwenken nach links die rechte Hälfte der Sperrfläche(7) den linken Schacht(2) gesperrt hält und eine Ware des rechten Schachts(3) auf die Stützfläche(9,16) gelangt, wobei diese Ware die Stützfläche(9,16) beim Zurückschwenken in die Ruhestellung zum Ausgabefach hin verläßt.

8. Ausgabeeinrichtung nach einem der vorhergehenden Ansprüche 1 - 6, dadurch gekennzeichnet, daß das Ausgabeglied(5) einen eine weitere Sperrfläche bildenden, relativ zum Ausgabeglied schwenkbaren Schirm(23) aufweist, daß in der Ruhestellung der Schirm(23) den rechten und den linken Schacht(2,3) absperrt, daß beim Drehen des Ausgabegliedes(5) im einen Drehsinne der Schirm(23) in Gegenrichtung schwenkt und den einen Schacht gesperrt hält und die Sperrfläche(7) des Ausgabegliedes(5) den anderen Schacht sperrt, bis eine Ware dieses Schachts auf die Stützfläche(16) gelangt, und beim Weiterdrehen diese Ware die Stützfläche(16) zum Ausgabefach hin verläßt und das Ausgabeglied(5) und der Schirm(23) in die Ruhestellung gehen.

9. Ausgabeeinrichtung nach Anspruch 8, dadurch gekennzeichnet, daß der Schirm(23) um die Drehachse(6) des Ausgabegliedes(5) schwenkbar ist.

10. Ausgabeeinrichtung nach einem der vorhergehenden Ansprüche 8 oder 9, dadurch gekennzeichnet, daß der Schirm(23) von einem Kurvenexzenter(31) angetrieben ist, der mit einem Rad(18) gekoppelt ist, welches das Ausgabeglied(5) dreht.

## Claims

1. Dispensing device at article shafts of a vending machine, especially for bottles or cans, wherein dispensing members having blocking surface and support surface are disposed at the lower ends of the article shafts and a common dispensing member (5) is associated with one pair (2, 3) of shafts, the shafts (2, 3) of which stand alongside each other and, when the blocking surface (7) is pivoted, one article passes onto the support surface (8, 9; 16) and this article leaves the support surface (8, 9; 16) for the discharge compartment on the movement back into the at-rest position, and in the at-rest position of the dispensing member (5) the right and the left shafts (2, 3) are blocked and, when the dispensing member (5) pivots to right or left, the left or right shaft (2, 3) respectively remains blocked, so that an article from the one or the other shaft (2, 3) passes onto the support surface (8, 9; 16) and this article, before the at-rest position is reached, leaves the support surface (8,9;16) for the discharge compartment, characterized in that the dispensing member (5) is pivotal optionally to right or left out of its sole at-rest position and that the stacks of articles, in the at-rest position of the dispensing member (5), are so retained in the shaft (2, 3) by the blocking surface (7) that no article can reach the support surface (8, 9; 16).

2. Dispensing device according to Claim 1, characterized in that the axis of rotation (6) of the dispensing member (5) passes beneath the partition (4) separating the two shafts (2, 3).

3. Dispensing device according to Claim 1 or 2, characterized in that the blocking surface (7) lies on a circle about the axis of rotation (6) of the dispensing member (5).

4. Dispensing device according to one of the preceding Claims, characterized in that one support surface (8, 9) is provided on the dispensing member (5) on each side of the blocking surface (7).

5. Dispensing device according to one of the preceding Claims 1 to 3, characterized in that one support surface (16) is formed on the dispensing member (5) opposite the blocking surface (7).

6. Dispensing device according to one of the preceding Claims, characterized in that the blocking surface (7) on the dispensing member (5) is convex and the support surface (8, 9, 16) is concave.

7. Dispensing device according to one of the preceding Claims, characterized in that, in the at-rest position, the blocking surface (7) blocks the right shaft (3) with its right half and blocks the left shaft (2) with its left half, that on pivoting to the right the left half of the blocking surface (7) keeps the right shaft (3) blocked and an article from the left shaft (2) reaches the support surface (8, 16), this article leaving the support surface (8, 16) for the discharge compartment on the return into the at-rest position, and that on pivoting to the left the right half of the blocking surface (7) keeps the left shaft (2) blocked and an article from the right shaft (3) reaches the support surface (9, 16), this article leaving the support surface (9, 16) for the discharge compartment on the swing back into the at-rest position.

8. Dispensing device according to one of the preceding Claims 1 to 6, characterized in that the dispensing member (5) has a shutter (23) pivotal relative to the dispensing member and forming a further blocking surface, that in the at-rest position the shutter (23) blocks the right and the left shafts (2, 3), that when the dispensing member (5) rotates in one direction the shutter (23) pivots in the opposite direction and keeps the one shaft blocked and the blocking surface (7) of the dispensing member (5) blocks the other shaft until an article from this shaft reaches the support surface (16), and on further rotation this article leaves the support surface (16) for the discharge compartment and the dispensing member (5) and the shutter (23) move into the at-rest position.

9. Dispensing device according to Claim 8, characterized in that the shutter (23) is pivotal about the axis of rotation (6) of the dispensing member (5).

10. Dispensing device according to one of the preceding Claims 8 or 9, characterized in that the shutter (23) is driven by a cam eccentric (31), which is coupled to a wheel (18) which rotates the dispensing member (5).

## Revendications

1. Dispositif de distribution placé sur des colonnes d'articles d'un distributeur automatique, notamment pour bouteilles ou boîtes, dans lequel, aux extrémités inférieures des colonnes d'articles sont disposés des organes de distribution avec surface de fermeture et surface d'appui et un organe de distribution (5) commun est associé à une paire de colonnes (2, 3) dont les colonnes (2, 3) sont juxtaposées et, lors du pivotement de la surface de fermeture (7), un article parvient sur la surface d'appui (8, 9 ; 16) et cet article quitte la surface (8, 9 ; 16), en direction d'une case de distribution, lors du passage dans la position de repos et dans la position de repos de l'organe de distribution (5), la colonne droite (2) et la colonne gauche (3) sont fermées et lors du pivotement de l'organe de distribution (5) vers la droite ou vers la gauche, la colonne gauche (2) ou la colonne droite (3) restent fermées, ce qui fait qu'un article de l'une ou de l'autre colonne (2, 3) parvient sur la surface d'appui (8, 9 ; 16) et cet article quitte la surface d'appui (8,9;16) en direction de la case de distribution, avant que soit atteinte la position de repos, caractérisé en ce que l'organe de distribution (5) peut pivoter au choix vers la droite ou vers la gauche à partir de son unique position de repos et en ce que la pile d'articles, en position de repos de l'organe de distribution (5), est maintenue dans la colonne (2, 3) par la surface de fermeture (7 ) de manière qu'aucun article ne parvienne à la surface d'appui (8, 9 ; 16).

2. Dispositif de distribution selon la revendication 1, caractérisé en ce que l'axe de rotation (6) de l'organe de distribution (5) s'étend sous la cloison (4) séparant les deux colonnes (2, 3).

3. Dispositif de distribution selon la revendication 1 ou 2, caractérisé en ce que la surface de fermeture (7) s'étend sur un cercle autour de l'axe de rotation (6) de l'organe de distribution (5).

4. Dispositif de distribution selon l'une des revendications précédentes, caractérisé en ce qu'il est prévu une surface d'appui (8, 9) sur l'organe de distribution (5), de part et d'autre de la surface de fermeture (7).

5. Dispositif de distribution selon l'une des revendications précédentes 1 à 3, caractérisé en ce qu'une surface d'appui (16) est formée sur l'organe de distribution (5), face à la surface d'arrêt (7).

6. Dispositif de distribution selon l'une des revendications précédentes, caractérisé en ce que la surface de fermeture (7) sur l'organe de distribution (5) est convexe et la surface d'appui (8, 9 ; 16) est concave.

7. Dispositif de distribution selon l'une des revendications précédentes, caractérisé en ce qu'en position de repos, la surface de fermeture (7) ferme la colonne droite (3) par sa moitié droite et ferme la colonne gauche (2) par sa moitié gauche, en ce que lors du pivotement vers la droite, la moitié gauche de la surface de fermeture (7) maintient fermée la colonne droite (3) et un article de la colonne gauche (2) parvient sur la surface d'appui (8, 16), cet article quittant la surface d'appui (8, 16) en direction de la case de distribution, lors du retour dans la position de repos et en ce que lors du pivotement vers la gauche, la moitié droite de la surface de fermeture (7) maintient fermée la colonne gauche (2) et un article de la colonne droite (3) parvient sur la surface d'appui (9, 16), cet article quittant la surface d'appui (9, 16) en direction de la case de distribution, lors du retour dans la position de repos.

8. Dispositif de distribution selon l'une des revendications précédentes 1 à 6, caractérisé en ce que l'organe de distribution (5) présente un écran (23) formant une autre surface de fermeture, pivotant par rapport à l'organe de distribution, en ce que dans la position de repos, l'écran (23) ferme la colonne droite (2) et la colonne gauche (3), en ce que lors de la rotation de l'organe de distribution (5) dans un sens de rotation, l'écran (23) pivote dans le sens contraire et maintient fermée une colonne et la surface de fermeture (7) de l'organe de distribution (5) ferme l'autre colonne jusqu'à ce qu'un article de cette colonne parvienne sur la surface d'appui (16) et lors de la poursuite de la rotation, cet article quitte la surface d'appui (16) en direction de la case de distribution et l'organe de distribution (5) ainsi que l'écran (23) passent dans la position de repos.

9. Dispositif de distribution selon la revendication 8, caractérisé en ce que l'écran (23) peut pivoter autour de l'axe de rotation (6) de l'organe de distribution (5).

10. Dispositif de distribution selon l'une des revendications 8 ou 9 précédentes, caractérisé en ce que l'écran (23) est entraîné par un excentrique à cames (31) qui est accouplé à une roue (18) qui fait tourner l'organe de distribution (5).
